# EUROPÄISCHE PATENTSCHRIFT

(11) **EP 2 299 547 B1**
(45) Veröffentlichungstag und Bekanntmachung des Hinweises auf die Patenterteilung: **10.07.2019**
(21) Anmeldenummer: 10009316.0
(22) Anmeldetag: 08.09.2010
(51) Int. Cl.: H01R 13/58, H01R 13/59

(54) **Steckverbindergehaeuse mit integrierter Kabelklemmung**
Connector housing with integrated cable clamp
Boîtier de connecteur à fiche doté d'une connexion de câble intégrée

(30) Priorität: 16.09.2009 DE 102009041868
(43) Veröffentlichungstag der Anmeldung: 23.03.2011
(73) Patentinhaber: HARTING Electronics GmbH, 32339 Espelkamp (DE)
(72) Erfinder: Lindkamp, Marc, 32312 Luebbecke (DE); Kohler, Andreas, 32425 Minden (DE)

(56) Entgegenhaltungen:
- EP-A2- 1 037 325
- DE-A1- 3 116 027
- DE-U1-202006 006 313
- US-A- 3 861 778

## Beschreibung

Die Erfindung betrifft eine Vorrichtung zur Verklemmung eines mit einem Steckverbinder verbundenen elektrischen Kabels, bestehend aus einem Steckverbindergehäuse, mit einer für das Kabel angeformten Aufnahmehülse, welche mit einem Gewinde und wenigstens einem Klemmelement versehen ist.

Eine derartige Vorrichtung wird benötigt, um ein an Kontaktelementen eines Steckverbinders angeschlossenes Kabel zu verklemmen und im Steckverbindergehäuse zu fixieren. Auftretende Zugkräfte am Kabel des Steckverbinders sollen aufgenommen und die Kontaktanschlüsse des Steckverbinders, an denen das Kabel kontaktiert ist, entlastet werden.

### Stand der Technik

Im Stand der Technik sind bereits einige Lösungen zur Befestigung von Kabeln an Steckverbindern bekannt.
Aus der US 6,284,973 ist eine Zugentlastung für ein Kabel bekannt, die aus einer Basis mit einer schlauchartigen Verlängerung besteht. Die schlauchartige Verlängerung besitzt eine Vielzahl von biegsamen Armen, die sich durch Aufschrauben einer Mutter, die im Inneren einen konischen Bereich besitzt, verengen lassen.

Die DE 31 16 027 A1 offenbart einen elektrischen Steckverbinder mit einer Kabelzugentlastung, welche an einem Ende eine Kabelbefestigung und an ihrem anderen Ende ein Steckerbefestigung aufweist. Die Steckerbefestigung weist Rastmittel auf, welche mit Rastmitteln eines Kontakteinsatzes ohne zusätzliche Befestigungsmittel in Eingriff bringbar sind.

Aus der EP 1 037 325 A2 ist ein Verbinder zum zugentlasteten mechanischen Verbinden eines Kabels mit einem Steckverbinder bekannt. Der Verbinder weist eine Kabelführungshülse mit einem steckerseitigen Abschnitt zum mechanischen Verbinden mit dem kabelseitigen Ende des Verbinders und mit einem kabelseitigen Abschnitt auf, der radial zusammendrückbar ist. Zudem weist er mindestens einen Bereich auf der Innenseite mit verringertem Innendurchmesser auf. Am kabelseitigen Abschnitt der Kabelführungshülse ist ein Verriegelungsstück vorgesehen, das zwischen einer Entriegelungsstellung und einer Verriegelungsstellung bewegbar ist.

Die US 3 861 778 A offenbart einen elektrischen Verbinder, welcher ein Gummi- oder flexibles Gehäuse mit einer Bohrung, in die ein rohrförmiger Einsatz mit einem Flansch eingebettet ist, umfasst. Das andere Ende des rohrförmigen Einsatzes kann mit Außengewinden verjüngt sein, an denen eine Mutter festgezogen werden kann. Der Flansch des Einsatzes weist eine Vielzahl von Öffnungen auf, in die das Gummimaterial des Gehäuses fließt, wenn es durch Formen in das Gehäuse eingebettet wird. Das Ende des Einsatzes kann axiale Schlitze darin aufweisen, um die äußere Oberfläche eines Kabels, das dort hindurch verläuft, beim Festziehen der Mutter zu ergreifen.

Eine elektrische Steckvorrichtung mit mindestens einem Gehäuseteil zur Aufnahme eines Stecker- oder eines Kupplungsteils ist in der DE 20 2006 006 313 U1 offenbart. Der Gehäuseteil weist eine Eintrittsöffnung für ein Kabel und zumindest ein sich an einen Bund des Gehäuseteils anschließendes Außengewinde, sowie eine diesem zugeordnete Überwurfmutter zur Erzielung der Klemmkraft einer Zugentlastung und/oder einer Dichteinrichtung auf.

Eine auch oft genutzte Variante zur Zugentlastung ist das Einsetzen einer Kronenfeder zur Verklemmung des Kabels. Hierbei sitze eine Kronenfeder auf dem Kabel, die durch Eindrücken mittels einer Druckschraube in eine konische Hülle am Steckverbinderende zusammengepresst wird und das Kabel so im Steckverbinder hält.

Nachteilig wirkt sich dabei aus, dass bei den bekannten Klemmsystemen die Kabelklemmung nur geringe Zugkräfte aufnehmen kann, da die Klemmarme in Richtung der Zugkraft weisen und somit keine größeren Klemmkräfte auf das Kabel ausüben können. In zweit genannter Variante wirkt sich nachteilig aus, dass bei der Verschraubung der Zugentlastung ein Verdrehen der Kronenfeder und damit des Kabels unvermeidbar ist, wodurch die Adern des Kabels verletzt werden können.

### Aufgabenstellung

Der Erfindung liegt daher die Aufgabe zugrunde, eine Vorrichtung zur Verklemmung eines Kabels an einem Steckverbinder anzugeben, die Kabel mit einer großen Durchmesservariabilität aufnehmen kann, hohen Zugkräften auf das Kabel entgegenwirkt und ein Verdrehen des Kabels verhindert. Zudem soll ein einfaches Durchführen eines Kabels durch eine Aufnahmehülse gewährleistet werden.

Diese Aufgabe wird durch die Merkmale des Anspruchs 1 gelöst.

Vorteilhafte Ausgestaltungen der Erfindung sind in den Ansprüchen 2 - 5 angegeben.

Bei der Erfindung handelt es sich um eine Vorrichtung, die benötigt wird, um ein Kabel, das an einen Steckverbinder angeschlossen ist, an diesem zu verklemmen und dadurch hohe, auf das Kabel wirkende, Zugkräfte aufzunehmen und die Anschlüsse im Steckverbinder zu entlasten.

Die mit der Erfindung erzielten Vorteile bestehen insbesondere darin, dass ein Steckverbindergehäuse an der, der Steckseite abgewandten Rückseite mit einer Aufnahmehülse versehen ist, in die ein anzuschließendes Kabel durchgeführt und darin mittels vorzugsweise mehreren Klemmelementen verklemmt wird. Auf die Aufnahmehülse ist eine Druckschraube zur Betätigung der Klemmelemente aufschraubbar.

Die Aufnahmehülse ist im Wesentlichen als zylindrische Anformung am Steckverbindergehäuse angebracht. Die Außenseite ist mit einem Gewinde zum Aufschrauben der Druckschraube versehen. Über den Umfang der Aufnahmehülse verteilt sind Aussparungen, in Form von Durchbrüchen, vorgesehen, die jeweils die Klemmelemente aufnehmen.

Die Klemmelemente sind als dreiseitig freigestellte Anformungen in den Aussparungen angeformt, wobei das der Rückseite des Steckverbindergehäuses zugewandte Ende von innen in der Aussparung angeformt ist.

Die Klemmelemente verfügen an ihrer radial nach außen zeigenden Seite über eine Verdickung, die jeweils über den Gewindeaußendurchmesser der Aufnahmehülse hinweg ragen. Die Verdickung flacht zum rückseitigen Ende der Klemmelemente ab, wodurch eine schräge Fläche gebildet wird, die an ihrem flachen Ende in die Verbindung zur Aufnahmehülse übergeht.

In einer bevorzugten Ausbildungsform sind in der Aufnahmehülse vier Aussparungen mit jeweils einem Klemmelement vorgesehen.

Die Druckschraube ist im Wesentlichen ein als Hohlzylinder ausgeformtes Teil, das mit einem Innengewinde versehen ist, um auf die Aufnahmehülse aufgeschraubt zu werden. An der Rückseite der Druckschraube ist eine Öffnung vorgesehen, durch die das anzuschließende Kabel geführt wird.

In einer zweckmäßigen Ausbildungsform verfügt die Druckschraube an ihrer Außenfläche über An- oder Ausformungen, die ein besseres Greifen der Schraube oder Ansetzten von Werkzeug ermöglichen.

Erfindungsgemäß drückt beim Aufschrauben der Druckschraube auf die Aufnahmehülse, die in Steckrichtung zeigende, radiale, innere Kante der Druckschraube auf die schräge Fläche der Klemmelemente. Die hierbei auftretende Kraft führt zu einer Bewegung des Klemmelementes in Richtung des Kabels, wodurch sich das freie Ende radial nach innen um das befestigte Ende bewegt und auf das sich in der Aufnahmehülse befindliche Kabel einwirkt.

In einer weiteren zweckmäßigen Ausbildungsform sind die Klemmelemente am steckseitigen, inneren Ende mit zusätzlichen Mitteln versehen, die eine bessere Haftung des Klemmelementes am Kabel ermöglichen.

Eine vorteilhafte Weiterbildung sieht in der Klemmvorrichtung zusätzlich eine Dichtung vor, um das Eindringen von Wasser und Schmutz zu verhindern.

Eine weitere vorteilhafte Weiterbildung ist vorgesehen, bei der innerhalb der Aufnahmehülse eine Innenhülse eingeformt ist, auf die ein schlauchähnlicher Hohlkörper aufgeschoben und mit den gleichen Klemmelementen fixiert werden kann.

Von größtem Vorteil ist, dass das Einschieben des Kabels oder des Hohlkörpers ohne Widerstand erfolgt, da die freien Enden der Klemmelemente nicht entgegengesetzt sondern in Steckrichtung des Kabels oder Hohlkörpers innerhalb des Steckverbinderkörpers ausgerichtet sind, das heißt, sie werden mit dem Einschieben des Kabels oder des Hohlkörpers nach außen gedrückt, und nicht wie bekanntermaßen sonst üblich, gegen die freien Enden der Klemmelemente geschoben.

### Ausführungsbeispiel

Ein Ausführungsbeispiel der Erfindung ist in der Zeichnung dargestellt und wird im folgenden näher erläutert. Es zeigen:
- Fig. 1: ein Steckverbindergehäuse in räumlicher Ansicht mit teils aufgeschraubter Druckschraube,
- Fig. 2: ein Steckverbindergehäuse in räumlicher Ansicht,
- Fig. 3: ein Steckverbindergehäuse in der Draufsicht auf die Aufnahmehülse,
- Fig. 4: ein Steckverbindergehäuse mit Druckschraube im länglichen Schnitt, und
- Fig. 5: ein Steckverbindergehäuse mit einer in der Aufnahmehülse eingeformten Innenhülse.

In der Fig.1 ist ein aus räumlicher Ansicht gezeigtes Steckverbindergehäuse 1 dargestellt, auf welches eine Druckschraube 5 teilweise aufgeschraubt ist. Im hier links abgebildeten Teil des Steckverbindergehäuses 1 ist ein Kontaktbereich 3 zu erkennen, der zur Aufnahme von Kontaktelementen dient. Im hier rechts abgebildeten Bereich des Steckverbindergehäuses 1 schließt sich an den Kontaktbereich 3 der Anschlussbereich an, welcher durch eine angeformte Aufnahmehülse 10 gebildet wird.

Die Aufnahmehülse 10 dient zur Aufnahme eines in das Steckverbindergehäuse 1 einzuführenden elektrischen Kabels 2, das mit den Kontaktelementen verbunden wird. Die zylindrisch ausgeformte Aufnahmehülse 10 ist mit einem Gewinde 11 versehen, auf das sich die Druckschraube 5 aufschrauben lässt. In der Aufnahmehülse 10 sind über den Umfang verteilt Aussparungen 13 vorgesehen, in denen jeweils ein Klemmelement 20 angeordnet ist. Dabei ragen die Klemmelemente 20 teilweise radial über den Außendurchmesser 12 des Gewindes 11 heraus, sodass bei weiterem Aufschrauben der Druckschraube 5, diese eine Kraft auf die Klemmelemente 20 ausübt und diese nach innen drücken.

In Fig. 2 ist ein alleinstehendes Steckverbindergehäuse 1 in räumlicher Ansicht dargestellt, mit Blick auf die Aufnahmehülse 10. Zu erkennen sind hier vier Aussparungen 13, die über den Umfang der Aufnahmehülse 10 gleichmäßig verteilt sind. In jeder Aussparung 13 ist ein Klemmelement 20 vorgesehen, das dreiseitig freigestellt und gegen die allgemeine Steckrichtung des Steckverbindergehäuses in der Aussparung 13 befestigt ist. Die Klemmelemente 20 weisen radial nach außen und zeigend eine Verdickung 23 auf, die über den Aussendruchmesser 12 des Gewindes 11 ragen. Zum befestigten Ende 22 hin flacht die Verdickung 23 ab und bildet so eine schräge Fläche 24 auf die beim Aufschrauben der Druckschraube 5 diese einwirkt.

Die Fig. 3 zeigt ein Steckverbindergehäuse 1 in einer Draufsicht auf die Aufnahmehülse 10. Die Klemmelemente 20 ragen im hier dargestellten Ausgangszustand in den Innenbereich des Steckverbinders hinein.
Dabei ist auch die Schnittlinie I, II für die Fig. 4 eingefügt.

In der Fig. 4 ist ein Steckverbindergehäuse 1 mit Druckschraube 5 im Schnitt entlang der Längsachse dargestellt, wobei im oberen Bereich die Druckschraube 5 nur teilweise auf die Aufnahmehülse 10 aufgeschraubt ist und im unteren Bereich die Druckschraube 5 vollständig auf die Aufnahmehülse 10 aufgeschraubt ist. Zu erkennen ist, wie die Druckschraube 5 an der schrägen Fläche 24 des Klemmelementes 20 anliegt und beim Aufschrauben eine Kraft auf dieses ausübt. Bei weiterem Aufschrauben bewegt sich das freie Ende 21 des Klemmelementes 20 radial nach innen und wirkt auf das in der Aufnahmehülse 10 befindliche elektrische Kabel 2 ein.

Die Fig. 5 zeigt in einer Variante ein Steckverbindergehäuse 1' bei dem innerhalb der Aufnahmehülse 10' eine Innenhülse 15' eingeformt ist, sodass eine durch die Druckschraube 5 auf die Klemmelemente 20' aufgebrachte Kraft einen auf die Innenhülse 15' aufgeschobenen runden axial gestreckten Hohlkörper 30 verklemmt, wie in der Schnittdarstellung der Fig. 6 gezeigt.

## Patentansprüche

1. Vorrichtung zur Verklemmung eines mit einem Steckverbindergehäuses verbindbaren elektrischen Kabels (2), bestehend aus dem Steckverbindergehäuse (1), mit einer für das Kabel (2) angeformten Aufnahmehülse (10, 10'), welche mit einem Gewinde (11) und wenigstens einem Klemmelement (20) versehen ist, wobei das Klemmelement (20) in einer Aussparung (13) längs der Aufnahmehülse (10) angeordnet ist, wobei das Klemmelement (20) dreiseitig freigestellt ist, mit einem freien, in Steckrichtung zeigenden Ende (21), wobei die Steckrichtung die Richtung ist, in der das Kabel (2) in die Aufnahmehülse (10) eingeführt wird, wobei das Klemmelement (20) an seiner, radial nach außen zeigenden Fläche eine Verdickung (23) aufweist, die zum befestigten Ende (22) des Klemmelementes (20) eine abflachende, schräge Fläche (24) bildet, und wobei durch Aufschrauben einer Druckschraube (5) auf die Aufnahmehülse (10) mit dem darin eingeschobenen Kabel (2) das Klemmelement (20) radial nach innen gedrückt wird und das Kabel (2) verklemmt.

2. Vorrichtung nach Anspruch 1, **dadurch gekennzeichnet,**
**dass** die Verdickung (23) am Klemmelement (20) radial über den Außendurchmesser (12) des Gewindes (11) ragt.

3. Vorrichtung nach Anspruch 1 oder 2, **dadurch gekennzeichnet, dass** das Klemmelement (20) an seiner Innenseite (25) in Form und Radius der Innenfläche (14) der Aufnahmehülse (10) entspricht.

4. Vorrichtung nach einem der vorstehenden Ansprüche, **dadurch gekennzeichnet,**
**dass** das Klemmelement (20) zur Fixierung des elektrischen Kabels (2) eine Keilform (26) aufweist.

5. Vorrichtung nach einem der vorstehenden Ansprüche, **dadurch gekennzeichnet,**
**dass** die Druckschraube (5) ein Gewinde (6) aufweist, das über die gesamte Länge zylindrisch verläuft.

## Claims

1. Apparatus for clamping an electrical cable (2) which can be connected to a plug-in connector housing, comprising the plug-in connector housing (1), with a receiving sleeve (10, 10') which is integrally formed for the cable (2) and which is provided with a thread (11) and at least ' one clamping element (20), wherein the clamping element (20) is arranged in a cutout (13) along the receiving sleeve (10), wherein the clamping element (20) is exposed on three sides, with a free end (21) which points in the insertion direction, wherein the insertion direction is the direction in which the cable (2) is introduced into the receiving sleeve (10), wherein the clamping element (20) has a thickened portion (23) on its surface which points radially outward, which thickened portion forms a flattened, oblique surface (24) in relation to the fastened end (22) of the clamping element (20), and wherein the clamping element (20) is pushed radially inward and the cable (2) is clamped by screwing a compression screw (5) onto the receiving sleeve (10) with the cable (2) inserted therein.

2. Apparatus according to Claim 1, **characterized in that** the thickened portion (23) on the clamping element (20) protrudes radially beyond the outside diameter (12) of the thread (11).

3. Apparatus according to Claim 1 or 2, **characterized in that** the clamping element (20), on its inner side (25), corresponds in shape and radius to the inner surface (14) of the receiving sleeve (10).

4. Apparatus according to one of the preceding claims, **characterized in that** the clamping element (20) has a wedge shape (26) for fixing the electrical cable (2).

5. Apparatus according to one of the preceding claims, **characterized in that** the compression screw (5) has a thread (6) which runs cylindrically over the entire length.

## Revendications

1. Dispositif de serrage d'un câble électrique (2) pouvant être raccordé à un boîtier de connecteur à fiches, constitué du boîtier de connecteur à fiches (1) et comportant un manchon de réception (10, 10') qui est formé pour le câble (2) et est pourvu d'un filetage (11) et d'au moins un élément de serrage (20), dans lequel l'élément de serrage (20) est disposé dans un évidement (13) le long du manchon de réception (10),
dans lequel l'élément de serrage (20) est dégagé sur trois côtés, une extrémité libre (21) étant orientée dans la direction d'enfichage,
dans lequel la direction d'enfichage est la direction dans laquelle le câble (2) est inséré dans le manchon de réception (10),
dans lequel l'élément de serrage (20) présente sur sa surface tournée radialement vers l'extérieur un épaississement (23) qui forme une surface oblique aplanie (24) vers l'extrémité fixée (22) de l'élément de serrage (20), et
dans lequel l'élément de serrage (20) est pressé radialement vers l'intérieur et le câble (2) est serré par vissage d'une vis de pression (5) sur le manchon de réception (10) dans lequel le câble (2) est inséré.

2. Dispositif selon la revendication 1, **caractérisé en ce que** l'épaississement (23) de l'élément de serrage (20) dépasse radialement du diamètre extérieur (12) du filetage (11).

3. Dispositif selon la revendication 1 ou 2, **caractérisé en ce que** la face intérieure (25) de l'élément de serrage (20) correspond en forme et en rayon à la surface intérieure (14) du manchon de réception (10) .

4. Dispositif selon l'une des revendications précédentes, **caractérisé en ce que** l'élément de serrage (20) présente une forme en coin (26) permettant de fixer le câble électrique (2).

5. Dispositif selon l'une des revendications précédentes, **caractérisé en ce que** la vis de pression (5) présente un filetage (6) qui s'étend de manière cylindrique sur la totalité de sa longueur.
